# EUROPÄISCHE PATENTSCHRIFT

(11) **EP 2 775 213 B1**
(45) Veröffentlichungstag und Bekanntmachung des Hinweises auf die Patenterteilung: **31.08.2016**
(21) Anmeldenummer: 14156696.8
(22) Anmeldetag: 26.02.2014
(51) Int. Cl.: F24C 7/08, F24C 15/10, H05B 3/74

(54) **Glaskeramik-Kochfeld mit Noppenstruktur**
Glass ceramic cooking plate with a nubbed structure
Plaque de cuisson vitrocéramique avec structure à nopes

(30) Priorität: 05.03.2013 DE 102013102130
(43) Veröffentlichungstag der Anmeldung: 10.09.2014
(73) Patentinhaber: Schott AG, 55122 Mainz (DE)
(72) Erfinder: Ortmann, Jan-Peter, 55270 Klein Winternheim (DE); Puntheller, Denis, 55452 Guldental (DE); Frank, Klaus, 55128 Mainz (DE); Ohl, Gerold, 55286 Sulzheim (DE)
(74) Vertreter: Blumbach Zinngrebe

(56) Entgegenhaltungen:
- WO-A1-03/086019
- DE-A1- 10 211 520
- DE-A1- 10 240 147
- DE-A1-102005 002 952
- DE-A1-102010 032 113
- DE-B3- 10 344 439

## Beschreibung

Die Erfindung bezieht sich auf ein Glaskeramik-Kochfeld, die eine Glaskeramikplatte mit einer ebenen Oberseite und mit einer eine Noppenstruktur aufweisenden Unterseite sowie Strahlungsheizkörper oder Induktionsbeheizung umfasst, die unterhalb der Glaskeramikplatte angeordnet sind und Teilflächen um die Beheizung herum freilassen.

Aus DE 102 11 520 A1 ist eine Glaskeramik-Kochfläche bekannt, an deren Vorderseite eine Bedien- und/oder Anzeigefront vorgesehen ist, die mit einer Stufe beginnt und in Richtung einer Bedienungsperson abfällt, um eine pultförmige Bedien- und/oder Anzeigefront zu bilden. Durch die Stufe wird ein Ablaufschutz gebildet und auf dem Kochfeld platziertes Kochgeschirr daran gehindert, über die Bedien- und/oder Anzeigefront zu gleiten. Die Ausbildung einer breiten Facette auf der Oberseite einer Glaskeramikplatte zur Bildung eines Ablaufschutzes beim Einsatz als Kochfläche ist außerdem aus DE 103 44 439 B3 und DE 102 40 147 A1 bekannt.

In DE 10 2010 032 119 ist angegeben, dass wenn die Oberseite einer als Kochfeld verwendeten Glaskeramikplatte über die Formgebung mit Walzen hergestellt wird, die Unterseite meist mit Noppen versehen ist. Zur Verbesserung des Anzeigebereichs wird eine glatte Unterseite dadurch geschaffen, dass die durch die Noppen geschaffenen Unebenheiten durch organischen Polymer beseitigt werden.

Eine Glaskeramikplatte mit unterseitiger Noppenstruktur ist aus WO 03/086019 A1 bekannt. Die Glaskeramikplatte weist ein randnahes Tastenfeld auf, an der die Unterseite der Glaskeramikplatte als glatte Zone gestaltet ist. Diese glatte Zone wurde dadurch erhalten, dass eine Walze, mit der man die Noppenstruktur herstellt, eine glatte Ringzone aufweist.

Aus der DE 196 33 706 C2 sind Glaskeramikplatten für Kochfelder bekannt, die auf ihrer Unterseite mit einer Noppenstruktur versehen sind, außer einem noppenlosen Streifen. Im Bereich dieses noppenlosen Streifens verlaufen die Oberseite und die Unterseite der Glaskeramikplatte genau parallel, so dass dort kapazitive Sensoren angebracht werden können.

Die Noppenstruktur auf der Unterseite der Glaskeramikplatte macht diese weniger empfindlich gegenüber Kratzer während der Herstellung und in der Montage. Die Höhen der Noppen bewegen sich zwischen 40 und 200 *µ*m und sind von der glatten Oberseite her durch die Glaskeramikplatte hindurch gut sichtbar. Dies gilt auch dann, wenn sich unterhalb der Glaskeramikplatte ein Displaybereich befindet. Deshalb möchte man dort die Noppen gern entfernt haben. Die Glaskeramikplatten für Kochfelder sind jedoch sehr empfindlich, so dass Wegschleifen der Noppen bedenklich erscheint. Da die Höhen der Noppen schwanken, ist es nämlich kaum möglich, nur die Noppen wegzuschleifen, man muss schon etwas in die Oberfläche der Unterseite des Kochfeldes hineinschleifen. Dadurch entsteht aber eine Stufe in dem Kochfeld, was die Gefahr des Bruches entlang dieser Stufe nach sich zieht, Belastungsfall: Last von oben während Nutzung. Der Erfindung liegt die Aufgabe zugrunde, ein Glaskeramik-Kochfeld mit einer Glaskeramikplatte zu schaffen, das in wenigsten einem Displaybereich noppenfrei ist.

Die gestellte Aufgabe wird dadurch gelöst, dass der noppenfreie Displaybereich in den Randbereich der Glaskeramikplatte verlegt wird und als geschliffene und polierte Flachfacette ausgeprägt wird, die stufenlos in die mit Noppen versehene Unterseite des Kochfeldes übergeht.

Als Facette hat der geschliffene und polierte Displaybereich einen, wenn auch geringen, Neigungswinkel gegenüber der Plattenebene, so dass es einen stufenlosen Übergang zwischen der glatten Displaybereichseite und der Noppenfläche gibt. Der Winkel kann als ein flacher Winkel bezeichnet werden, man kann aber auch einen stumpfen Winkel am Körper der Glaskeramikplatte feststellen, nämlich zwischen Noppenfeld und Facette. Es hat sich gezeigt, dass die empfindliche Glaskeramikplatte ohne Gefährdung der Beschädigung oder des Zerbrechens so für die Verwendung bei einem verbesserten Glaskeramik-Kochfeld eingesetzt werden kann.

Der Neigungswinkel der Flachfacette gegenüber der Plattenebene der Glaskeramikplatte liegt vorzugsweise im Bereich von 2° bis 6°. Die Breite der Flachfacette kann je nach Kochfeld zwischen 10 bis 60 mm betragen. Zur Verhüllung von Strukturen unterhalb des Kochfeldes kann außerhalb des Displaybereichs die Glaskeramikplatte mit einer Unterseitenbeschichtung versehen werden.

Ein Ausführungsbeispiel wird anhand der Zeichnung beschrieben. Dabei zeigt Fig. 1 eine Glaskeramikplatte von der Unterseite in leicht perspektivischer Ansicht, und Fig. 2 die Oberseite der Glaskeramikplatte.

Die dargestellte Glaskeramikplatte weist eine Oberseite 1 und eine mit Noppen 20 versehene Unterseite 2 auf. Die Oberseite 1 ist glatt und zur Auflage von Kochgeschirr geeignet. Die genoppte Unterseite 2 schützt die Glaskeramikplatte bei der Verarbeitung gegen Kratzer. Die Höhe der Noppen liegt im Bereich von 40 bis 200 µm. Ein Randstreifen der Glaskeramikplatte ist als noppenfreie Flachfacette 3 mit glatter, ebener, schräg geneigter Oberfläche gestaltet. Die Flachfacette 3 wird durch Schleifen und Polieren des Randbereichs der Glaskeramikplatte hergestellt, die ursprünglich bis zum Rande mit Noppen versehen sein konnte. Der Facettenanschliff erfolgt in einem Winkelbereich zwischen 2° bis 6° gegenüber der Plattenebene. Bei einem Kochfeld im Haushaltsbereich betrug der Facettenanschliffwinkel 3° und die Facettenbreite 35 mm. Größere Platten können einen breiteren Facettenstreifen aufweisen.

Die Unterseite 2 der Glaskeramikplatte ist mit einer Unterseitenbeschichtung 4 versehen, außer an Sichtfenster 5, die sich an Stellen des Flachfacetten-Randbereichs 3 und auch im Noppenbereich befinden können. Die Unterseitenbeschichtung 4 deckt Strukturen unterhalb des Kochfeldes ab.

In dem Sichtfenstern 5 können Symbole oder Schrift erscheinen, wie sie zum Beispiel von LED-Displayeinheiten 6 von unten auf das zugeordnete Sichtfenster 5 projeziert werden.

Es versteht sich, dass zu dem Glaskeramik-Kochfeld noch Heizkörper gehören, die unterhalb der Glaskeramikplatte angeordnet sind, jedoch nicht dargestellt werden brauchen.

## Patentansprüche

1. Glaskeramik-Kochfeld umfassend
- eine Glaskeramikplatte mit einer glatten Oberseite (1) und mit einer eine Noppenstruktur (20) aufweisenden Unterseite (2), sowie
- Heizkörper, die unterhalb der Glaskeramikplatte angeordnet sind,
- wobei der Randbereich der Glaskeramikplatte mindestens einen Displaybereich (5) enthält und die Unterseite des Randbereichs als geschliffene und polierte Flachfacette (3) in einem flachen Winkel zu der die Noppenstruktur aufweisenden Unterseite (2) der Glaskeramikplatte geneigt ausgebildet ist.

2. Glaskeramik-Kochfeld nach Anspruch 1
wobei ein Facettenwinkel im Bereich von 180° minus 2° bis 6° gegenüber der Unterseite (2) der Glaskeramikplatte eingehalten ist.

3. Glaskeramik-Kochfeld nach Anspruch 1 oder 2,
wobei die Flachfacette (3) im Bereich von 10 bis 60 mm breit ist.

4. Glaskeramik-Kochfeld nach einem der Ansprüche 1 bis 3,
wobei der oder die Displaybereiche (5) als Aussparung in einer Unterseitenbeschichtung (4) der Glaskeramikplatte ausgebildet sind.

5. Glaskeramik-Kochfeld nach Anspruch 4, wobei zu wenigstens einigen der Displaybereiche (5) jeweils eine LED-Displayeinheit (6) gehört.

## Claims

1. A glass ceramic cooktop, comprising:
- a glass ceramic plate having a smooth upper surface (1) and a lower surface (2) with a knob pattern (20) thereon; and
- heating elements which are arranged below the glass ceramic plate;
- wherein the peripheral area of the glass ceramic plate includes at least one display area (5), and wherein the lower surface of the peripheral area is formed as a ground and polished flat facet (3) inclined at a shallow angle relative to the lower surface (2) of the glass ceramic plate having said knob pattern thereon.

2. The glass ceramic cooktop according to claim 1,
wherein a facet angle relative to the lower surface (2) of the glass ceramic plate is met in a range of 180° minus 2° to 6°.

3. The glass ceramic cooktop according to claim 1 or 2,
wherein the flat facet (3) has a width ranging from 10 to 60 mm.

4. The glass ceramic cooktop according to any of claims 1 to 3, wherein the one or more display area(s) (5) is/are defined by an open area in a lower surface coating (4) of the glass ceramic plate.

5. The glass ceramic cooktop according to claim 4, wherein at least some of the display areas (5) have an LED display unit (6) associated therewith.

## Revendications

1. Table de cuisson en vitrocéramique comprenant :
- une plaque en vitrocéramique comportant une face supérieure lisse (1) et une face inférieure (2) présentant une structure à picots (20), ainsi que
- des corps de chauffe, qui sont agencés au-dessous de la plaque en vitrocéramique,
- la zone marginale de la plaque en vitrocéramique contenant au moins une zone d'affichage (5) et la face inférieure de la zone marginale étant réalisée sous la forme d'une facette plate (3) rectifiée et polie inclinée de manière à former un angle plat par rapport à la face inférieure (2), présentant la structure à picots, de la plaque en vitrocéramique.

2. Table de cuisson en vitrocéramique selon la revendication 1, dans laquelle un angle de facette dans la plage de 180° moins 2° à 6° par rapport à la face inférieure (2) de la plaque en vitrocéramique est maintenu.

3. Table de cuisson en vitrocéramique selon la revendication 1 ou 2, dans laquelle la facette plate (3) présente une largeur dans la plage de 10 à 60 mm.

4. Table de cuisson en vitrocéramique selon l'une quelconque des revendications 1 à 3, dans laquelle la ou les zones d'affichage (5) sont réalisées sous la forme d'un évidement dans un revêtement (4) de face inférieure de la plaque en vitrocéramique.

5. Table de cuisson en vitrocéramique selon la revendication 4, dans laquelle une unité d'affichage à DEL (6) fait partie de chacune d'au moins certaines des zones d'affichage (5).
